# FASCICULE DE BREVET EUROPEEN

(11) **EP 1 048 259 B1**
(45) Date de publication et mention de la délivrance du brevet: **23.01.2008**
(21) Numéro de dépôt: 00401051.8
(22) Date de dépôt: 14.04.2000
(51) Int. Cl.: A47L 7/00, A47L 9/10

(54) **Appareil d'aspiration de particules**
Vorrichtung zum Absaugen von Partikeln
Device for drawing off particles by suction

(30) Priorité: 22.04.1999 FR 9905129
(43) Date de publication de la demande: 02.11.2000
(73) Titulaire: Orban, Pierre, 51100 Reims (FR)
(72) Inventeur: Orban, Pierre, 51100 Reims (FR)
(74) Mandataire: Debay, Yves

(56) Documents cités:
- WO-A-92/14971
- WO-A-93/19659
- US-A- 4 072 483
- US-A- 5 001 807
- US-A- 5 230 722

## Description

La présente invention concerne un appareil d'aspiration de particules.

La présente invention concerne plus particulièrement un appareil d'aspiration de cendres.

Il est connu des produits permettant l'aspiration de cendres. La demanderesse commercialise actuellement un produit destiné au nettoyage des cheminées, inserts ou chaudières par exemple. Le produit est constitué d'un bidon et s'utilise en association avec un aspirateur ménager classique, appelé communément aspirateur traîneau, de l'utilisateur. Le bidon comprend un couvercle muni de deux ouvertures et pouvant se fixer sur le bidon au moyen d'un collier. Une première ouverture est pourvue d'une bague rigide sur laquelle vient se fixer l'extrémité d'une gaine souple. La gaine souple, en acier électrozinguée par exemple, est équipée aux extrémités d'un embout-suceur et d'un raccord permettant d'assurer la fixation dans la première ouverture du bidon. La deuxième ouverture est équipée d'un filtre ou grille métallique et d'un joint souple dans lequel vient s'insérer la canne de l'aspirateur traîneau. Ainsi, le bidon peut être mis en dépression par l'aspirateur traîneau de l'utilisateur, les cendres froides sont aspirées par l'embout suceur dans le bidon. La fine grille métallique permet de retenir dans le bidon la majeure partie de la cendre. Les poussières les plus fines, qui ne sont pas stoppées par la grille, peuvent passer dans l'aspirateur traîneau. L'aspirateur traîneau doit donc obligatoirement être équipé d'un sac papier classique pour protéger son moteur. Dans le cas de l'aspiration de cendres, les fines particules viennent rapidement colmater la surface intérieure du sac papier de l'aspirateur traîneau, ce qui réduit considérablement l'efficacité de l'aspiration. Après l'aspiration des cendres au moyen d'un aspirateur traîneau, il est souvent nécessaire d'effectuer un changement du sac papier. De plus, une telle utilisation peut endommager prématurément le moteur de l'aspirateur traîneau.

Un premier but de l'invention est de proposer un appareil d'aspiration palliant les inconvénients de l'art antérieur qui soit adapté pour l'aspiration de fines particules.

Ce but est atteint par l'appareil d'aspiration de particules selon la revendication 1.

Des développements supplémentaires de l'invention sont décrits dans les revendications 2 à 20.

D'autres particularités et avantages de la présente invention apparaîtront plus clairement à la lecture de la description ci-après faite en référence aux dessins annexés dans lesquels :
- la figure 1 représente une vue schématique de l'appareil d'aspiration selon l'invention ;
- la figure 2 représente une vue schématique de l'appareil d'aspiration selon un autre mode de réalisation ;
- la figure 3 représente une vue schématique d'un appareil d'aspiration selon un autre mode de réalisation ;
- la figure 4 représente une vue agrandie partielle de l'appareil d'aspiration de la figure 3 illustrant l'enceinte de filtrage et le dispositif d'aspiration selon un mode de réalisation ;
- la figure 5 représente une vue schématique illustrant l'enceinte de filtrage et le dispositif d'aspiration selon une variante de réalisation de l'enceinte de filtrage et du dispositf d'aspiration illustrés à la figure 4 ;
- la figure 6 représente une vue éclatée en perspective des différents éléments de la figure 5.;

Suivant la figure 1, l'appareil d'aspiration (1a) selon l'invention comprend une enceinte de stockage (2) reliée, par exemple par un conduit (9), à une enceinte de filtration (3a), elle-même reliée à un dispositif d'aspiration d'aspiration (4). L'enceinte de stockage présente deux ouvertures (5, 6) sur sa partie supérieure. Celles-ci sont par exemple disposées sur la paroi supérieure (17) de l'enceinte de stockage. Un conduit flexible (7), par exemple métallique, est connecté par une de ses extrémités sur la première ouverture (5), tandis que la deuxième ouverture (6) permet la connexion à l'enceinte de filtration (3a). L'extrémité libre du conduit peut être munie d'un embout en forme de bec. La deuxième ouverture est munie d'une grille (8), par exemple métallique, constituant un premier filtre. Les différentes connexions sont réalisées de manière étanche. Les flèches référencées par les numéros (14, 15 et 16) représentent la circulation de l'air dans l'appareil d'aspiration (1a).

La mise en marche dispositif d'aspiration (4) permet de mettre en dépression les deux enceintes (2, 3a) afin d'aspirer l'air par l'extrémité libre (10) du conduit flexible (7) et de l'extraire (16) par une sortie (11) d'évacuation, l'air passant (14, 15) à travers le premier filtre (8) et l'enceinte de filtration (3). L'enceinte de filtration comprend un deuxième filtre (12) et un troisième filtre (13). Ces deux filtres sont disposés dans la partie inférieure de l'enceinte de telle sorte que l'air aspiré venant de l'enceinte de stockage traverse le deuxième puis le troisième filtre.

Le deuxième filtre (12) est constituée d'une mousse à cellules ouvertes et le troisième filtre (13) d'une feuille de papier. La feuille de papier constituant le troisième filtre est, par exemple, de même nature que les feuilles de papier traditionnellement utilisées pour confectionner les sacs de papier d'aspirateur traîneau. Le troisième filtre peut être confectionné à partir d'une feuille de papier en fibres naturelles ou synthétiques. Le deuxième filtre est par exemple constitué d'une mousse polyéther à cellules ouvertes. Ainsi, le premier filtre (8) permet de stopper les particules de grandes tailles et de les maintenir dans l'enceinte de stockage. Les particules plus fines sont filtrées à travers la mousse (12) à cellules ouvertes. Le réseau tridimensionnel de cellules ouvertes de la mousse piègent ces particules de plus faibles grosseurs. Le filtre de mousse à cellules ouvertes ne laisse passer que les particules les plus fines, protégeant ainsi la feuille (13) de papier filtre d'un colmatage prématuré.

A titre d'exemple, la grille métallique présente des mailles dont la taille permet de filtrer les particules supérieures à 500 microns, et la mousse est adaptée pour piéger, en début d'utilisation, au moins toutes les particules supérieures à 50 microns. La limite de la taille des particules piégées dans la mousse est fonction de la taille des cellules ouvertes et de la taille des ouvertures entre les cellules. Au fur et à mesure de l'utilisation de la mousse, la quantité de particules piégées dans les cellules augmente, réduisant la taille des cellules ainsi que la taille des ouvertures entre les cellules. Ainsi, au cours de la filtration, la taille des particules pouvant être piégées dans la mousse à cellules ouvertes diminue. La feuille de papier empêche le passage de toutes particules vers le dispositif d'aspiration. Le dispositif d'aspiration (4) peut être constitué par un simple moteur électrique ou par un aspirateur ménager classique. Dans ce dernier cas, de part la présence dans l'enceinte de filtration du troisième filtre constitué d'une feuille de papier filtre, la présence d'un sac en papier filtre dans l'aspirateur ménager n'est pas nécessaire.

Suivant la figure 2, qui représente un appareil d'aspiration (1 b) selon un autre mode de réalisation, l'enceinte de filtration (3b) peut se situer à l'intérieur de l'enceinte de stockage (2). L'enceinte de filtration comprend un deuxième filtre (12) constitué d'une mousse à cellules ouvertes et un troisième filtre (13) constitué d'une feuille de papier filtre. La partie inférieure de l'enceinte de filtration présente une ouverture (18), munie du premier filtre (8) constitué par une grille métallique ou devant laquelle est disposée le premier filtre. La partie supérieure de l'enceinte de filtration est reliée à la partie inférieure d'un dispositif d'aspiration (4) par l'intermédiaire de la deuxième ouverture (6) de l'enceinte de stockage. L'enceinte de filtration est par exemple assemblée sur la paroi supérieure (17) de l'enceinte de stockage, et la partie supérieure de l'enceinte de filtration présente une ouverture disposée en vis-à-vis de la deuxième ouverture sur laquelle est relié le dispositif d'aspiration (4). Le dispositif d'aspiration (4) peut être constitué par un simple moteur électrique ou par un aspirateur ménager classique. La circulation (14, 15 et 16) de l'air dans l'appareil d'aspiration (1b) et sa filtration à travers successivement le premier le deuxième et le troisième filtre, s'effectuent de la même façon que dans le premier mode de réalisation. Selon une variante de réalisation, illustrée sur la figure 2, l'enceinte de filtration comprend uniquement un deuxième filtre de mousse à cellules ouvertes. La partie inférieure du dispositif d'aspiration comprend un troisième filtre constitué d'une feuille papier filtre. Dans ce mode réalisation, le dispositif de filtration (4) peut être constitué par un simple moteur électrique protégé par un troisième filtre constitué d'une feuille de papier filtre. Le dispositif de filtration (4) peut également être constitué ou par un aspirateur ménager classique. Dans ce dernier cas, le troisième filtre est constitué par le sac de papier filtre de l'aspirateur ménager.

La figure 3 représente une vue schématique d'un appareil d'aspiration (1c) selon un autre mode de réalisation, la figure 4 représentant une vue partielle de la figure 3, illustrant l'enceinte de filtrage (3a) et le dispositif d'aspiration (44). Les figures 5 et 6 représentent une variante de réalisation de l'enceinte de filtrage et du dispositif d'aspiration illustrés à la figure 4. Il est à noter que le deuxième et troisième filtre ne sont pas représentée sur les figures 5 et 6.

Suivant les figures 4, 5 et 6, l'enceinte de filtration (3a) est constituée d'un récipient présentant un fond (20) et une paroi (21) latérale. L'enceinte est par exemple de forme cylindrique. Le fond présente un moyen de connexion, tel que par exemple un conduit (24) ouvert vers l'extérieur, destiné à établir la connexion de l'enceinte de filtration (3a) à l'enceinte de stockage (2) et centré selon l'axe longitudinal (AA') de l'enceinte de filtration. L'enceinte de filtration est garnie d'une mousse à cellules ouvertes (12), la surface inférieure (23) de la mousse reposant sur le fond du récipient. Un filtre papier (13) est positionné sur la surface supérieure de la mousse (12). Une plaque, dite de maintien, (22) munie d'orifices (24) est disposée sur la feuille de papier et permet de maintenir ladite feuille contre la surface supérieure de la mousse à cellules ouvertes. La paroi latérale (21) peut présenter un épaulement (25), orienté vers l'intérieur de l'enceinte, sur lequel la feuille de papier filtre (13) et la plaque de maintien (22) reposent, Un support (26), fermant l'enceinte et servant de base à un dispositif d'aspiration (44), est positionné sur la plaque de maintien. Le support est constitué d'une plaque (27), dite plaque support, munie d'une ou plusieurs ouvertures (28) qui la traversent de part en part. Les dimensions de la plaque (27) correspondent sensiblement au diamètre intérieur de l'enceinte. La surface inférieure de cette plaque support (27) présente des pieds venant en appui sur la surface supérieure de la plaque de maintien (22), la feuille de papier (13) étant alors prise en sandwich (12) entre l'épaulement et plaque de maintien, et permettant de former un espace d'air dit supérieur (29) entre les deux plaques (27, 22), dans la partie supérieure de l'enceinte. Selon un mode de réalisation, la plaque support (27), de forme circulaire, se prolonge perpendiculairement par un rebord (30), continu ou discontinu, constituant les pieds de la plaque support et venant en contact de la surface intérieure de la paroi latérale (21) de l'enceinte de filtration. La plaque de maintien (22) peut également se prolonger perpendiculairement par un rebord (31, figure 4) sur lequel le rebord (30) de la plaque support (27) vient en appui.

Le dispositif d'aspiration (44), constitué d'un moteur entraînant des pales disposées dans un carter central (48, figure 5), est positionné sur la surface supérieure de la plaque support (26) de telle sorte que la mise en marche du moteur puisse mettre l'enceinte de filtration en dépression, en aspirant l'air par les ouvertures (28) de la plaque support, les pales évacuant par exemple l'air latéralement par une sortie (32), des pattes (33, figure 4) de positionnement ou une nervure circulaire (46) de positionnement, peuvent être présentes sur la surface supérieure de la plaque support pour permettre le positionnement et éventuellement l'assemblage du dispositif d'aspiration (44) sur le support.

La plaque support peut être assemblée à la paroi latérale de l'enceinte de filtration par l'intermédiaire de vis, de moyens de clipsage ou de tout autre moyen. Un couvercle (34) de protection peut être prévu pour protéger le dispositif d'aspiration. Le positionnement du couvercle peut être assuré par des pattes de fixation présentes sur la surface supérieure de la plaque support. Le couvercle peut être assemblé, par exemple au moyen de vis, à la paroi de l'enceinte et/ou au support et/ou directement sur le dispositif d'aspiration. Selon une variante, le couvercle est assemblé à la paroi latérale de l'enceinte de filtration et permet de bloquer à la fois le dispositif d'aspiration sur la plaque support et la plaque support, qui est en appui sur la plaque de maintien sur l'enceinte de filtration.

Les flèches référencées par les numéros (35, 36, 37) sur la figure 4 illustrent le mouvement de l'air aspiré par le moteur à travers l'enceinte de filtration. L'air est aspiré (35) par le conduit (24), puis filtré à travers la mousse à cellules ouvertes (12) puis à travers la feuille (13) de papier, passe par les orifices (41) de la plaque de maintien (22) puis par les ouvertures (28) de la plaque support en circulant (36) librement dans l'espace d'air (29) et est ensuite expulsé (37) par une sortie latérale (32) du moteur et une ou plusieurs ouvertures (42) présentes sur le couvercle (34)

Selon une variante de réalisation, correspondant aux figures 5 et 6, le dispositif d'aspiration (44), la plaque support (27) et le couvercle (34) sont solidaires les uns des autres, le dispositif d'aspiration étant maintenu, par le carter (48) qui enveloppe les pales de la turbine, contre la plaque support. Le dispositif d'aspiration est maintenu par un moyen de maintien (47) contre la plaque support, le moyen de maintien venant en appui sur le carter (48) enveloppant les pales de la turbine. Le moyen de maintien (47) est disposé sur la plaque support (27) et comprend une plaque munie d'une ouverture centrale (59). Le carter (48) présente des dimensions supérieures à celles du moteur et forme ainsi un épaulement. Le moyen de maintien est enfilé par son ouverture (59) sur le moteur et vient en appui contre le carter (48). L'assemblage du dispositif d'aspiration (44), de la plaque support (27) du couvercle (34) peut s'effectuer au moyen de vis. A titre d'exemple, une ou plusieurs vis, passant chacune dans une ouverture (51, 52) du couvercle et du moyen de maintien (47) peuvent être vissé dans un plot de vissage (50) présent sur la surface supérieure de la plaque support. Cet ensemble est simplement posé sur la plaque (22) de maintien, les pieds (30) de la plaque de support étant en contact avec la plaque de maintien. Lorsque les enceintes (3a, 2) sont mises en dépression, le vide créé dans l'enceinte de filtration (3a) permet d'amener la plaque support (27) vers l'intérieur de l'enceinte de filtration et ainsi de bloquer la plaque de maintien (22) et la feuille de papier filtre (13) contre l'épaulement (25) de la paroi latérale (21) de l'enceinte de filtration. L'enceinte de filtration peut également être garnie d'une mousse (13) dont l'épaisseur est déterminée pour que la surface supérieure de la mousse soit positionnée au-dessus de l'épaulement (25) lorsque le dispositif d'aspiration est à l'arrêt. La mise en dépression de l'enceinte fait descendre la plaque support (27) en bloquant la plaque de maintien (22) contre l'épaulement et en comprimant la mousse verticalement Ainsi, la mousse s'étend horizontalement contre la paroi latérale, ce qui permet d'assurer une filtration efficace. De plus, la feuille de papier filtre (13) est parfaitement plaquée contre la mousse.

Afin d'obtenir une bonne utilisation de l'ensemble du réseau tridimensionnel de cellules ouvertes, un espace (38) d'air, dit inférieur, est ménagé dans la partie inférieure de l'enceinte. La surface inférieure de la mousse présente par exemple un renfoncement, centré selon l'axe longitudinal (AA') de l'enceinte de telle sorte que la mousse repose uniquement par sa partie périphérique sur le fond de l'enceinte, pour former l'espace d'air inférieur (38). Ce renfoncement peut être en forme de cône ou de tronc de cône, centré selon l'axe longitudinal de l'enceinte. Le positionnement de ce renfoncement est directement lié à celui du ou des conduits (24) permettant la connexion de l'enceinte de filtration à l'enceinte de stockage. Suivant les figures 5 et 6, la surface intérieure du fond peut comporter des nervures (45). A titre d'exemple, le fond de l'enceinte présente un ensemble de nervures radiales dont la hauteur varie en fonction de la forme du renfoncement, de telle sorte que la surface inférieure de la mousse repose sur les nervures. Dans le même but, les orifices (41) de la plaque (22) de maintien sont disposés sur la partie périphérique de la plaque, la partie centrale de la plaque ne comportant pas d'orifices. Les ouvertures (28) de la plaque support (27) sont alors centrées autour de l'axe longitudinal pour fournir une aspiration homogène à travers les différents orifices (24). Suivant la figure 5, l'alimentation électrique du moteur peut s'effectuer au moyen d'un cordon (56) passant par une ouverture formée entre le moyen de maintien et le couvercle et pouvant être assemblé au moyen de maintien par de moyen d'assemblage (57)

En référence aux figures 3 et 4, le conduit (24) peut être inséré dans une deuxième ouverture (6) d'une enceinte de stockage, munie par exemple d'un joint souple pour assurer une connexion hermétique. La deuxième ouverture (6) est par exemple positionnée sur la paroi supérieure (17). Cette paroi supérieure peut être constituée par un couvercle amovible, assemblé par exemple au moyen d'un collier, pour permettre de vider l'enceinte de stockage. Le fond (20) de l'enceinte de filtration peut venir en appui contre le couvercle de l'enceinte de stockage. La surface extérieure du fond de l'enceinte peut par exemple comporter un ou plusieurs plot (39) destiné à venir s'insérer dans un renfoncement (40) du couvercle de l'enceinte de stockage pour assurer un positionnement relatif des deux enceintes déterminé. Dans le cas où le fond de l'enceinte de filtration ne repose pas entièrement sur le couvercle de l'enceinte de stockage, au moins deux plots (55, figures 5, 6) peuvent être prévus pour venir en contact avec le bord du couvercle de l'enceinte de stockage. A titre d'exemple, l'enceinte de stockage peut être constituée par le produit commercialisé par la demanderesse et décrit précédemment, les dimensions de l'enceinte de filtration et du moteur sont alors adaptées au produit existant.

La plaque support (27) et la plaque de maintien (22) peuvent être facilement démontables pour permettre facilement le remplacement ou le nettoyage de la mousse et/ou de la feuille filtre par l'utilisateur. L'épaisseur du deuxième filtre en mousse à cellules ouvertes est déterminée pour assurer une bonne filtration. Après chaque utilisation, l'utilisateur peut extraire facilement la mousse à cellules ouvertes de l'enceinte filtrante pour la nettoyer à l'eau, afin d'extraire les particules piégées. L'appareil d'aspiration peut être utilisé pour nettoyer les cendres provenant d'une cheminée, d'un insert, poêle ou chaudière par exemple. Le volume de l'enceinte de stockage, par exemple de 20 litres, permet de stocker une quantité importante de particules ou cendres, et le premier filtre, constituée par la grille métallique, et les deux filtres de l'enceinte de filtrage, adaptée à ce type d'utilisation, permettent d'obtenir une aspiration efficace et d'assurer une bonne protection du moteur d'aspiration. La présence d'un premier filtre dans l'enceinte de stockage, d'un filtre tridimensionnel, constitué de mousse à cellules ouvertes, devant le filtre constitué d'une feuille de papier permet d'éviter le colmatage prématuré de la feuille de papier. De plus il n'est pas nécessaire de changer les filtres, un simple nettoyage de ceux-ci assure une filtration efficace. Une telle succession de filtres assure un bon rendement du moteur électrique. L'appareil d'aspiration selon l'invention peut également être utilisé pour le nettoyage de grandes surfaces telles que les ateliers, greniers sous-sols, ...

Ainsi, l'appareil d'aspiration de particules comprenant une enceinte (2) de stockage, destinée au stockage de particules aspirées, munie d'une première ouverture (5) à laquelle est connectée une gaine (7) d'aspiration et d'une deuxième ouverture (6) protégée par un premier filtre (8) constitué par une grille et utilisée pour mettre ladite enceinte en dépression, les deux ouvertures étant disposées sur la partie supérieure de ladite enceinte, se caractérise en ce qu'il comprend
- une enceinte filtrante (3a, 3b) comprenant au moins dans sa partie inférieure une mousse (12) à cellules ouvertes constituant un deuxième filtre en trois dimensions, reliée à la deuxième ouverture (6) de l'enceinte de stockage, et
- un dispositif d'aspiration (4), relié à la partie supérieure de l'enceinte de filtration (3a, 3b) permettant de mettre en dépression l'enceinte de stockage (2) et l'enceinte filtrante (3a, 3b) de telle sorte que, lors de la mise en marche du dispositif d'aspiration, l'air soit aspiré par l'extrémité libre (10) de la gaine (7) d'aspiration, et traverse successivement le premier filtre (8), la mousse à cellules ouvertes (12) et un troisième filtre constitué d'une feuille de papier (13) et disposé dans l'enceinte de filtration (3a, 3b) au-dessus du deuxième filtre ou à l'entrée du dispositif de d'aspiration, la succession du premier, deuxième et troisième filtre permettant d'arrêter des particules de tailles décroissantes, pour être ensuite expulsé par une sortie (11, 32) d'évacuation du dispositif d'aspiration (4).

Selon une autre particularité, la mousse (12) à cellules ouvertes est adaptée pour retenir les particules de taille supérieure à 50 microns.

Selon une autre particularité, la mousse (12) constituant le deuxième filtre est une mousse polyéther à cellules ouvertes.

Selon une autre particularité, le troisième filtre retient les particules de taille inférieure à 10 microns.

Selon une autre particularité, l'enceinte filtrante (3b) est disposée à l'extérieur de l'enceinte de stockage (3a) et connectée à la deuxième ouverture (6) de l'enceinte de stockage par sa partie inférieure et au dispositif d'aspiration par sa partie supérieure.

Selon une autre particularité, l'enceinte filtrante (3b) est disposée à l'intérieur de l'enceinte de stockage, et est connectée à la deuxième ouverture (6) de l'enceinte de stockage par sa partie supérieure, sa partie inférieure présentant une ouverture (18) devant laquelle est disposée le premier filtre (8), le dispositif d'aspiration (4) étant relié à la deuxième ouverture (6).

Selon une autre particularité, le dispositif d'aspiration (4) est constitué par un aspirateur ménager.

Selon une autre particularité, la feuille de papier est maintenue dans l'enceinte de filtration, par des moyens de maintien, contre la surface supérieure de la mousse (12), l'enceinte de filtration présentant un espace (29) d'air, supérieur, dans la partie supérieure de l'enceinte, entre la feuille de papier et le dispositif d'aspiration.

Selon une autre particularité, la partie inférieure de l'enceinte filtrante présente un espace d'air inférieur (38) compris entre surface inférieure de la mousse et le fond de l'enceinte de filtration pour permettre une utilisation de l'ensemble du réseau tridimensionnel de cellules ouvertes de la mousse.

Selon une autre particularité, le fond l'enceinte de filtration (3a) présente des rainures sur lesquelles la surface inférieure de la mousse repose pour former l'espace d'air inférieur.

Selon une autre particularité, l'enceinte de filtration (3a) est formée d'un récipient comprenant un fond (23), muni d'un moyen de connexion (24) à la deuxième ouverture (6) de l'enceinte de stockage, entouré d'une paroi latérale (21), un support (26), fermant l'enceinte de filtrage et servant de base au dispositif d'aspiration, constitué d'une plaque support munie d'au moins une ouverture (28) et de pieds (30) venant en appui sur les moyens de maintien constitués par une plaque (22) de maintien munie d'orifices (24), en créant l'espace supérieur d'air entre le moteur et la feuille, le dispositif d'aspiration étant positionné sur le support en vis-à-vis de l'ouverture (28) de la plaque support.

Selon une autre particularité, la paroi latérale de l'enceinte de filtration présente un épaulement (25), orienté vers l'intérieur, sur lequel la plaque de maintien et la feuille de papier filtre reposent.

Selon une autre particularité, le dispositif d'aspiration, solidaire de l'enceinte de filtration, est constitué d'un moteur entraînant des pales disposées dans un carter central pour créer un flux d'aspiration par l'ouverture de la plaque support.

Selon une autre particularité, la disposition des orifices de la plaque de maintien (22) et/ou la forme de la surface inférieure de la mousse à cellules ouvertes et/ou la disposition de la ou des ouvertures (28) de la plaque support (27) est définie en fonction de la position de la connexion entre la partie inférieure de l'enceinte de filtrage et l'enceinte de stockage.

Selon une autre particularité, la deuxième ouverture (6) est disposée sur la paroi supérieure (17) de l'enceinte de stockage, le fond (23) de l'enceinte de filtration venant en appui contre la paroi supérieure de l'enceinte de stockage et présentant un conduit (24) qui s'insère de manière étanche dans ladite deuxième ouverture.

Selon une autre particularité, la paroi supérieure (17) de l'enceinte de stockage, et/ou la plaque de maintien de l'enceinte de filtration et le support de l'enceinte de filtration sont amovibles.

Selon une autre particularité, le dispositif d'aspiration (44) et la plaque support (27) sont solidaires, la plaque support étant simplement posée sur la plaque (22) de maintien qui est mobile par rapport à la paroi latérale.

Selon une autre particularité, l'enceinte de filtration peut également être garnie d'une mousse (13) à cellules ouvertes dont l'épaisseur est déterminée pour que la surface supérieure de la mousse soit positionnée au-dessus de l'épaulement (25) lorsque le dispositif d'aspiration est à l'arrêt, de telle sorte que la mousse vienne en appui contre la paroi latérale de l'enceinte lors de la mise en dépression des deux enceintes.

Selon une autre particularité, le fond de l'enceinte de filtration possède au moins un plot venant s'insérer dans des renfoncements de la paroi supérieure de l'enceinte de stockage et/ou venant en appui contre le bord de la paroi supérieure de l'enceinte de stockage afin d'assurer le positionnement de l'enceinte de filtration sur l'enceinte de stockage.

Selon une autre particularité, le premier filtre est constitué d'une grille métallique dont les mailles empêchent le passage des particules de taille supérieure à 500 microns.

Les différents modes de réalisation décrits ci-dessus sont donnés à titre d'exemples non limitatifs, certaines caractéristiques d'un mode de réalisation pouvant être adaptées à un autre.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Appareil d'aspiration (1a, 1b, 1c) de particules, comprenant une enceinte (2) de stockage, destinée au stockage de particules aspirées, munie d'une première ouverture (5) à laquelle est connectée une gaine (7) d'aspiration et d'une deuxième ouverture (6) protégée par un premier filtre (8) constitué par une grille et utilisée pour mettre ladite enceinte en dépression, les deux ouvertures étant disposées sur la partie supérieure de ladite enceinte, **caractérisé en ce qu'**il comprend
- une enceinte filtrante (3a, 3b) comprenant au moins dans sa partie inférieure une mousse (12) à cellules ouvertes constituant un deuxième filtre en trois dimensions, reliée à la deuxième ouverture (6) de l'enceinte de stockage, et
- un dispositif d'aspiration (4), relié à la partie supérieure de l'enceinte de filtration (3a, 3b) permettant de mettre en dépression l'enceinte de stockage (2) et l'enceinte filtrante (3a, 3b) de telle sorte que, lors de la mise en marche du dispositif d'aspiration, l'air soit aspiré par l'extrémité libre (10) de la gaine (7) d'aspiration, et traverse successivement le premier filtre (8), la mousse à cellules ouvertes (12) et un troisième filtre constitué d'une feuille de papier (13) et disposé dans l'enceinte de filtration (3a, 3b) au-dessus du deuxième filtre ou à l'entrée du dispositif de d'aspiration, la succession du premier, deuxième et troisième filtre permettant d'arrêter des particules de tailles décroissantes, pour être ensuite expulsé par une sortie (11, 32) d'évacuation du dispositif d'aspiration (4).

2. Appareil d'aspiration (1a, 1b, 1c) selon la revendication 1, **caractérisé en ce que** la mousse (12) à cellules ouvertes est adaptée pour retenir les particules de taille supérieure à 50 microns.

3. Appareil d'aspiration (1a, 1b, 1c) selon la revendication 1 ou 2, **caractérisé en ce que** la mousse (12) constituant le deuxième filtre est une mousse polyéther à cellules ouvertes.

4. Appareil d'aspiration (1a, 1b, 1c) selon l'une des revendications précédentes, **caractérisé en ce que** le troisième filtre retient les particules de taille inférieure à 10 microns

5. Appareil d'aspiration (1a,1c) de particules selon l'une des revendications précédentes, **caractérisé en ce que** l'enceinte filtrante (3b) est disposée à l'extérieur de l'enceinte de stockage (3a) et connectée à la deuxième ouverture (6) de l'enceinte de stockage par sa partie inférieure et au dispositif d'aspiration par sa partie supérieure.

6. Appareil d'aspiration (1b) de particules, l'une des revendications 1 à 4, **caractérisé en ce que** l'enceinte filtrante (3b) est disposée à l'intérieur de l'enceinte de stockage, et est connectée à la deuxième ouverture (6) de l'enceinte de stockage par sa partie supérieure, sa partie inférieure présentant une ouverture (18) devant laquelle est disposée le premier filtre (8), le dispositif d'aspiration (4) étant relié à la deuxième ouverture (6).

7. Appareil d'aspiration de particules, selon l'une des revendications précédentes, **caractérisé en ce que** le dispositif d'aspiration (4) est constitué par un aspirateur ménager.

8. Appareil d'aspiration (1c) selon la revendication 5, **caractérisé en ce que** la feuille de papier est maintenue dans l'enceinte de filtration, par des moyens de maintien, contre la surface supérieure de la mousse (12), l'enceinte de filtration présentant un espace (29) d'air, supérieur, dans la partie supérieure de l'enceinte, entre la feuille de papier et le dispositif d'aspiration.

9. Appareil d'aspiration (1c) selon la revendication 8, **caractérisé en ce que** la partie inférieure de l'enceinte filtrante présente un espace d'air inférieur (38) compris entre surface inférieure de la mousse et le fond de l'enceinte de filtration pour permettre une utilisation de l'ensemble du réseau tridimensionnel de cellules ouvertes de la mousse.

10. Appareil d'aspiration (1c) selon la revendication 9, **caractérisé en ce que** le fond l'enceinte de filtration (3a) présente des rainures sur lesquelles la surface inférieure de la mousse repose pour former l'espace d'air inférieur.

11. Appareil d'aspiration (1c) selon l'une des revendications 8 à 10, **caractérisé en ce que** l'enceinte de filtration (3a) est formée d'un récipient comprenant un fond (23), muni d'un moyen de connexion (24) à la deuxième ouverture (6) de l'enceinte de stockage, entouré d'une paroi latérale (21), un support (26), fermant l'enceinte de filtrage et servant de base au dispositif d'aspiration, constitué d'une plaque support munie d'au moins une ouverture (28) et de pieds (30) venant en appui sur les moyens de maintien constitués par une plaque (22) de maintien munie d'orifices (24), en créant l'espace supérieur d'air entre le moteur et la feuille, le dispositif d'aspiration étant positionné sur le support en vis-à-vis de l'ouverture (28) de la plaque support.

12. Appareil d'aspiration (1c) selon la revendication 11, **caractérisé en ce que** la paroi latérale de l'enceinte de filtration présente un épaulement (25), orienté vers l'intérieur, sur lequel la plaque de maintien et la feuille de papier filtre reposent.

13. Appareil d'aspiration (1 c) selon la revendication 11 ou 12, **caractérisé en ce que** le dispositif d'aspiration, solidaire de l'enceinte de filtration, est constitué d'un moteur entraînant des pales disposées dans un carter central pour créer un flux d'aspiration par l'ouverture de la plaque support.

14. Appareil d'aspiration (1c) selon l'une des revendications 8 à 13, **caractérisé en ce que** la disposition des orifices de la plaque de maintien (22) et/ou la forme de la surface inférieure de la mousse à cellules ouvertes et/ou la disposition de la ou des ouvertures (28) de la plaque support (27) est définie en fonction de la position de la connexion entre la partie inférieure de l'enceinte de filtrage et l'enceinte de stockage.

15. Appareil d'aspiration (1c) selon l'une des revendications 8 à 14, **caractérisé en ce que** la deuxième ouverture (6) est disposée sur la paroi supérieure (17) de l'enceinte de stockage, le fond (23) de l'enceinte de filtration venant en appui contre la paroi supérieure de l'enceinte de stockage et présentant un conduit (24) qui s'insère de manière étanche dans ladite deuxième ouverture.

16. Appareil d'aspiration (1) selon l'une des revendications 8 à 15, **caractérisé en ce que** la paroi supérieure (17) de l'enceinte de stockage, et/ou la plaque de maintien de l'enceinte de filtration et le support de l'enceinte de filtration sont amovibles.

17. Appareil d'aspiration (1) selon l'une des revendications 8 à 16, **caractérisé en ce que** le dispositif d'aspiration (44) et la plaque support (27) sont solidaires, la plaque support étant simplement posée sur la plaque (22) de maintien qui est mobile par rapport à la paroi latérale.

18. Appareil d'aspiration (1) selon l'une des revendications 8 à 16, **caractérisé en ce que** l'enceinte de filtration peut également être garnie d'une mousse (13) à cellules ouvertes dont l'épaisseur est déterminée pour que la surface supérieure de la mousse soit positionnée au-dessus de l'épaulement (25) lorsque le dispositif d'aspiration est à l'arrêt, de telle sorte que la mousse vienne en appui contre la paroi latérale de l'enceinte lors de la mise en dépression des deux enceintes.

19. Appareil d'aspiration (1) selon l'une des revendications 8 à 17, **caractérisé en ce que** le fond de l'enceinte de filtration possède au moins un plot venant s'insérer dans des renfoncements de la paroi supérieure de l'enceinte de stockage et/ou venant en appui contre le bord de la paroi supérieure de l'enceinte de stockage afin d'assurer le positionnement de l'enceinte de filtration sur l'enceinte de stockage.

20. Appareil d'aspiration (1) selon l'une des revendications précédentes, **caractérisé en ce que** le premier filtre est constitué d'une grille métallique dont les mailles empêchent le passage des particules de taille supérieure à 500 microns

## Claims

1. Apparatus (1a, 1b, 1c) for drawing off particles by suction, comprising a storage compartment (2) intended for storage of particles which have been drawn off, equipped with a first opening (5) to which a suction conduit (7) is connected and a second opening (6) protected by a filter (8) which consists of a screen and is used in order to put the said compartment under negative pressure, the two openings being disposed on the upper part of the said compartment, **characterised in that** it comprises
- a filtration compartment (3a, 3b) comprises at least in its lower part an open-cell foam (12) which forms a second filter in three dimensions which is connected to the second opening (6) of the storage compartment, and
- a suction device (4) which is connected to the upper part of the filtration compartment (3a, 3b) for putting the storage compartment (2) and the filtering compartment (3a, 3b) under negative pressure in such a way that when the suction device is started air is drawn in via the free end (10) of the suction conduit (7) and passes successively through the first filter (8), the open-cell foam (12) and a third filter made from a sheet of paper (13) and disposed in the filtration compartment (3a, 3b) above the second filter or at the inlet of the suction device, wherein the succession of the first, second and third filters makes it possible to stop particles of decreasing size in order then to expel them via an outlet (11, 32) for discharge from the suction device (4).

2. Suction apparatus (1a, 1b, 1c) as claimed in Claim 1, **characterised in that** the open-cell foam (12) is adapted to retain particles of a size greater than 50 microns.

3. Suction apparatus (1a, 1b, 1c) as claimed in Claim 1 or 2, **characterised in that** the foam (12) which form the second filter is an open-cell polyether foam.

4. Suction apparatus (1a, 1 b, 1c) as claimed in any one of the preceding claims, **characterised in that** the third filter retains particles of a size smaller than 10 microns.

5. Suction apparatus (1a, 1c) for drawing off particles as claimed in any one of the preceding claims, **characterised in that** the filtration compartment (3b) is disposed outside the storage compartment (3a) and connected to the second opening (6) of the storage compartment by its lower part and to the suction device by its upper part.

6. Suction apparatus (1b) for drawing off particles as claimed in any one of Claims 1 to 4, **characterised in that** the filtration compartment (3b) is disposed inside the storage compartment and is connected to the second opening (6) of the storage compartment by its upper part, its lower part having an opening (18) in front of which the first filter (8) is disposed, the suction device (4) being connected to the second opening (6).

7. Suction apparatus for drawing of particles as claimed in any one of the preceding claims, **characterised in that** the suction device (4) is formed by a domestic vacuum cleaner.

8. Suction apparatus (1c) as claimed in Claim 5, **characterised in that** the sheet of paper is retained in the filtration compartment by retaining means against the upper surface of the foam (12), the filtration compartment having an upper air space (29) in the upper part of the compartment between-the sheet of paper and the suction device.

9. Suction apparatus (1c) as claimed in Claim 8, **characterised in that** the lower part of the filtration compartment has a lower air space (38) between the lower surface of the foam and the base of the filtration compartment in order to enable all of the three-dimensional network of open cells of the foam to be utilised.

10. Suction apparatus (1c) as claimed in Claim 9, **characterised in that** the base of the filtration compartment (3a) has grooves on which the lower surface of the foam rests in order to form the lower air space.

11. Suction apparatus (1c) as claimed in any one of Claims 8 to 10, **characterised in that** the filtration compartment (3a) is formed by a container comprising a base (23) equipped with a means for connection (24) to the second opening (6) of the storage compartment, surrounded by a lateral wall (21), a support (26) which closes the filtration compartment and serves as a based for the suction device and consists of a support plate provided with at least one opening (28) and with feet (30) which rest on the retaining means formed by a retaining plate (22) provided with orifices (24), creating the upper air space between the motor and the sheet, the suction device being positioned on the support facing the opening (28) in the support plate.

12. Suction apparatus (1c) as claimed in Claim 11, **characterised in that** the lateral wall of the filtration compartment has a shoulder (25) oriented towards the interior on which the retaining plate and the sheet of filter paper rest.

13. Suction apparatus (1c) as claimed in Claim 11 or 12, **characterised in that** the suction device which is joined to the filtration compartment consists of a motor which drives blades disposed in a central housing in order to create a suction flow through the opening in the support plate.

14. Suction apparatus (1c) as claimed in any one of claims 8 to 13, **characterised in that** the arrangement of the orifices in the retaining plate (22) and/or the shape of the lower surface of the open-cell foam and/or the arrangement of the opening or openings (28) in the support plate (27) is defined as a function of the position of the connection between the lower part of the filtration compartment and the storage compartment.

15. Suction apparatus (1c) as claimed in any one of Claims 8 to 14, **characterised in that** the second opening (6) is disposed on the upper wall (17) of the storage compartment, the base (23) of the filtration compartment resting against the upper wall of the storage compartment and having a conduit (24) which is inserted in a sealed manner in the said second opening.

16. Suction apparatus (1) as claimed in any one of Claims 8 to 15, **characterised in that** the upper wall (17) of the storage compartment and/or the retaining plate of the filtration compartment and the support for the filtration compartment are removable.

17. Suction apparatus (1) as claimed in any one of Claims 8 to 16, **characterised in that** the suction device (44) and the support plate (27) are joined, the support plate being simply placed on the retaining plate (22) which is movable relative to the lateral wall.

18. Suction apparatus (1) as claimed in any one of Claims 8 to 16, **characterised in that** the filtration compartment can also be provided with an open-cell foam (13), the thickness of which is determined so that the upper surface of the foam is positioned above the shoulder (25) when the suction device is at a standstill, such that the foam comes to rest against the lateral wall of the compartment when the two compartments are put under negative pressure.

19. Suction apparatus (1) as claimed in any one of Claims 8 to 17, **characterised in that** the base of the filtration compartment has at least one lug which is inserted in reinforcements of the upper wall of the storage compartment and/or rests against the edge of the upper wall of the storage compartment in order to ensure the position of the filtration compartment on the storage compartment.

20. Suction apparatus (1) as claimed in any one of the preceding claims, **characterised in that** the first filter is formed by a metal screen of which the mesh prevents the passage of particles of a size greater than 500 microns.

## Patentansprüche

1. Gerät zum Aufsaugen (1a, 1b, 1c) von Teilchen, eine Aufnahmekammer (2) zur Aufnahme aufgesaugter Teilchen umfassend, die mit einer ersten Öffnung (5) versehen ist, an die ein Ansaugschlauch (7) angeschlossen ist, und mit einer zweiten Öffnung (6), geschützt durch einen ersten, aus einem Gitter bestehenden Filter (8), die verwendet wird, um in der genannten Kammer Unterdruck zu erzeugen, wobei die beiden Öffnungen im oberen Teil der genannten Kammer ausgebildet sind, **dadurch gekennzeichnet, dass** es umfasst:
- eine Filterkammer (3a, 3b), die mindestens in ihrem unteren Teil einen offenzelligen Schaumstoff (12) umfasst, der einen zweiten dreidimensionalen Filter darstellt, der mit der zweiten Öffnung (6) der Aufnahmekammer verbunden ist, und
- eine Saugvorrichtung (4), die mit dem oberen Teil der Filterkammer (3a, 3b) verbunden ist und ermöglicht, in der Aufnahmekammer (2) und in der Filterkammer (3a, 3b) Unterdruck zu erzeugen, derart, dass beim Einschalten der Saugvorrichtung Luft durch das freie Ende (10) des Ansaugschlauches (7) angesaugt wird und nacheinander den ersten Filter (8), den offenzelligen Schaumstoff (12) und einen dritten Filter durchquert, der aus einem Blatt Papier (13) besteht und in der Filterkammer (3a, 3b) über dem zweiten Filter oder an der Eintrittsöffnung der Saugvorrichtung angeordnet ist, wobei die Aufeinanderfolge des ersten, zweiten und dritten Filters erlaubt, Teilchen mit abnehmender Größe zurückzuhalten, um dann durch eine Austrittsöffnung (11, 32) der Saugvorrichtung (4) ausgestoßen zu werden.

2. Gerät zum Aufsaugen (1a, 1b, 1c) nach Patentanspruch 1, **dadurch gekennzeichnet, dass** der offenzellige Schaumstoff (12) geeignet ist, Teilchen einer Größe von mehr als 50 Mikrometern zurückzuhalten.

3. Gerät zum Aufsaugen (1a, 1b, 1c) nach Patentanspruch 1 oder 2, **dadurch gekennzeichnet, dass** der Schaumstoff (12), der den zweiten Filter bildet, ein offenzelliger Polyether-Schaumstoff ist.

4. Gerät zum Aufsaugen (1a, 1b, 1c) nach einem der vorangehenden Patentansprüche, **dadurch gekennzeichnet, dass** der dritte Filter Teilchen geringerer Größe, als 10 Mikrometern zurückhält.

5. Gerät zum Aufsaugen (1a, 1c) von Teilchen nach einem der vorangehenden Patentansprüche, **dadurch gekennzeichnet, dass** die Filterkammer (3b) außerhalb der Aufnahmekammer (3a) angeordnet und an ihrem unteren Teil mit der zweiten Öffnung (6) der Aufnahmekammer verbunden ist und mit der Saugvorrichtung an ihrem oberen Teil.

6. Gerät zum Aufsaugen (1b) von Teilchen nach irgendeinem der Patentansprüche 1 bis 4, **dadurch gekennzeichnet, dass** die Filterkammer (3b) im Inneren der Aufnahmekammer angeordnet und an ihrem oberen Teil mit der zweiten Öffnung (6) der Aufnahmekammer verbunden ist, während ihr unterer Teil eine Öffnung (18) aufweist, vor der der erste Filter (8) angeordnet ist, wobei die Saugvorrichtung (4) mit der zweiten Öffnung (6) verbunden ist.

7. Gerät zum Aufsaugen von Teilchen nach einem der vorangehenden Patentansprüche, **dadurch gekennzeichnet, dass** die Saugvorrichtung (4) aus einem Haushaltsstaubsauger besteht.

8. Gerät zum Aufsaugen (1c) nach Patentanspruch 5, **dadurch gekennzeichnet, dass** das Blatt Papier durch Haltemittel an die obere Oberfläche des Schaumstoffes (12) angedrückt in der Filterkammer gehalten wird, wobei die Filterkammer einen oberen Luftraum (29) im oberen Teil des Raumes zwischen dem Blatt Papier und der Saugvorrichtung aufweist.

9. Gerät zum Aufsaugen (1c) nach Patentanspruch 8, **dadurch gekennzeichnet, dass** der untere Teil der Filterkammer einen unteren Luftraum (38) aufweist, der zwischen der unteren Oberfläche des Schaumstoffes und dem Boden der Filterkammer eingeschlossen ist, um eine Verwendung des gesamten dreidimensionalen Gitters der offenen Zellen des Schaumstoffes zu ermöglichen.

10. Gerät zum Aufsaugen (1c) nach Patentanspruch 9, **dadurch gekennzeichnet, dass** der Boden der Filterkammer (3a) Rillen aufweist, auf denen die untere Oberfläche des Schaumstoffes ruht, um den unteren Luftraum auszubilden.

11. Gerät zum Aufsaugen (1c) nach einem der Patentansprüche 8 bis 10, **dadurch gekennzeichnet, dass** die Filterkammer (3a) aus einem Behälter besteht, der einen Boden (23) umfasst, der mit einem Mittel (24) zur Verbindung mit der zweiten Öffnung (6) der Aufnahmekammer versehen ist, umgeben von einer Seitenwand (21), einem Träger (26), der die Filterkammer schließt und der Saugvorrichtung als Basis dient, der aus einer Tragplatte besteht, die mit mindestens einer Öffnung (28) und Füßen (30) versehen ist, die an den Haltemitteln anliegen, die aus einer Halteplatte (22) bestehen, die mit Öffnungen (24) versehen ist, indem der obere Luftraum zwischen dem Motor und dem Blatt erzeugt wird, wobei die Saugvorrichtung auf dem Träger der Öffnung (28) der Tragplatte gegenüber angeordnet ist.

12. Gerät zum Aufsaugen (1c) nach Patentanspruch 11. **dadurch gekennzeichnet, dass** die Seitenwand der Filterkammer eine nach innen gerichtete Schulter (25) aufweist, auf der die Halteplatte und das Blatt Papier ruhen.

13. Gerät zum Aufsaugen (1c) nach Patentanspruch 11 oder 12, **dadurch gekennzeichnet, dass** die Saugvorrichtung, die mit der Filterkammer fest verbunden ist, aus einem Motor besteht, der Schaufeln antreibt, die in einem zentralen Gehäuse angeordnet sind, um einen Saugstrom durch die Öffnung der Tragplatte zu erzeugen.

14. Gerät zum Aufsaugen (1c) nach einem der Patentansprüche 8 bis 13, **dadurch gekennzeichnet, dass** die Anordnung der Öffnungen der Halteplatte (22) und/oder die Form der inneren Oberfläche des offenzelligen Schaumstoffes und/oder die Anordnung der Offnung(en) (28) der Tragplatte (27) in Abhängigkeit von der Verbindungsstelle zwischen dem unteren Teil der Filterkammer und der Aufnahmekammer festgelegt werden.

15. Gerät zum Aufsaugen (1c) nach einem der Patentansprüche 8 bis 14, **dadurch gekennzeichnet, dass** die zweite Öffnung (6) in der oberen Wand (17) der Aufnahmekammer ausgebildet ist, wobei der Boden (23) der Filterkammer an der oberen Wand der Speicherkammer anliegt und eine Leitung (24) aufweist, die sich dicht in die genannte zweite Oberfläche einfügt.

16. Gerät zum Aufsaugen (1) nach einem der Patentansprüche 8 bis 15, **dadurch gekennzeichnet, dass** die obere Wand (17) der Aufnahmekammer und/oder die Halteplatte der Filterkammer und der Träger der Filterkammer abnehmbar sind.

17. Gerät zum Aufsaugen (1) nach einem der Patentansprüche 8 bis 16, **dadurch gekennzeichnet, dass** die Saugvorrichtung (44) und die Tragplatte (27) fest verbunden sind, wobei die Tragplatte einfach auf die Halteplatte (22) gesetzt ist, die relativ zur Seitenwand beweglich ist.

18. Gerät zum Aufsaugen (1) nach einem der Patentansprüche 8 bis 16, **dadurch gekennzeichnet, dass** die Filterkammer ebenfalls mit offenzelligem Schaumstoff (13) ausgekleidet sein kann, dessen Dicke derart festgelegt ist, dass die obere Oberfläche des Schaumstoffes über der Schulter (25) angeordnet ist, wenn die Saugvorrichtung abgeschaltet ist, derart, dass der Schaumstoff sich bei Herstellung des Unterdruckes in den beiden Kammern an die Seitenwand der Kammer anlegt.

19. Gerät zum Aufsaugen (1) nach einem der Patentansprüche 8 bis 17, **dadurch gekennzeichnet, dass** der Boden der Filterkammer mindestens einen Stift aufweist, der sich in Vertiefungen der oberen Wand der Aufnahmekammer einfügt und/oder sich an den Rand der oberen Wand der Aufnahmekammer anlegt, um die Positionierung der Filterkammer auf der Aufnahmekammer sicherzustellen.

20. Gerät zum Aufsaugen (1) nach einem der vorangehenden Patentansprüche, **dadurch gekennzeichnet, dass** der erste Filter aus einem Metallgitter besteht, dessen Maschen den Durchtritt von Teilchen mit einer Größe von mehr als 500 Mikrometern verhindern.
